# FASCICULE DE BREVET EUROPEEN

(11) **EP 2 456 927 B1**
(45) Date de publication et mention de la délivrance du brevet: **07.02.2018**
(21) Numéro de dépôt: 10747914.9
(22) Date de dépôt: 21.07.2010
(51) Int. Cl.: E04B 1/26, E04B 1/348

(54) **DISPOSITIF ÉTANCHE, TRANSPORTABLE, RENFERMANT UN VOLUME D'ESPACE COMPOSÉ DE PAROIS ISOLANT THERMO-ACOUSTIQUE, POUR DES AMÉNAGEMENTS DES ESPACES ARCHITECTURAUX ET AUX TRANSPORTS**
TRANSPORTIERBARE VERSIEGELTE VORRICHTUNG MIT EINEM RAUM AUS THERMOAKUSTISCHEN DÄMMWÄNDEN FÜR ARCHITEKTUR- UND TRANSPORTRÄUME
TRANSPORTABLE SEALED DEVICE CONTAINING A SPACE CONSISTING OF THERMOACOUSTIC INSULATING WALLS FOR PROVIDING ARCHITECTURAL AND TRANSPORT SPACES

(30) Priorité: 24.07.2009 FR 0903664
(43) Date de publication de la demande: 30.05.2012
(73) Titulaire: Vuong, Fou Chin, 16100 Cognac (FR); Vuong (née Trieu), Phung Binh, 16100 Cognac (FR); Vuong, Fou Ngan, 16100 Cognac (FR); Vuong, Fou Kieng, 16100 Cognac (FR); Vuong, Fou Tiên, 16100 Cognac (FR); Voltiere (née Vuong), Fou Tao, 17270 Clerac (FR)
(72) Inventeur: VUONG, Fou Chin, F-16100 Cognac (FR)
(86) Numéro de dépôt international: PCT/FR2010/000525
(87) Numéro de publication internationale: WO 2011/010018

(56) Documents cités:
- WO-A1-96/30601
- DE-A1- 10 348 455
- US-A- 3 564 786
- US-A- 3 824 750
- US-A- 3 971 172

## Description

L'invention concerne un dispositif étanche, transportable, renfermant un volume d'espace composé de parois isolant thermo-acoustique, pour des aménagements des espaces architecturaux et aux transports. Le document US 3,971,172 décrit un tel dispositif. La présente invention concerne en particulier un dispositif selon la revendication 1 et en général un dispositif étanche, transportable, renfermant un volume d'espace composé de parois isolant thermo-acoustique (4) basant sur principe de la boite dans la boite, non illustré, pour des aménagements des espaces architecturaux et aux transports (B) par des moyens actuels et futurs, pour assurer les voyages de longue distance des marchandises nécessitant une certaines spécificités de conservation,

le dispositif (A) disposant d'un principe de systèmes de raccord (11), localisé en tête et en pied de poteaux, au niveau de l'élément de structure (1) de la structure(1-1'), permettant d'être raccordés verticalement et horizontalement avec d'autres dispositifs, et de se fixer une structure pour grutage, non illustrée, aussi, de fixer une structure pour toiture et avec toiture (Figure 9), par les modes d'assemblage (8) ou (9), consistant à raccorder et assembler en tridimensionnel des éléments de structure (1) d'un dispositif à d'autres éléments de structure (1) des autres dispositifs, notamment par boulonnage par des éléments (10), comme indiquées les figures 9 et de 12 à 30 non à caractère limitatif, les modes d'assemblage (8) et (9) sont notamment réalisé en métal, ou, et notamment réalisé en matériaux composites.

Aussi, le système de raccord (11), localisé en pied de poteaux, des éléments de structure (1) de la structure(1-1'), permettant de fixer notamment sur une dalle béton, notamment sur des massifs de fondation, non illustré, du dispositif implanté en rez-de-chaussée, suivant les modes d'assemblage (8) ou (9), réalisé en métal, ou, et notamment réalisé en matériaux composites, consistant à raccorder par boulonnage par des éléments (10)

Actuellement, l'aménagement en logement ou d'habitation dans des containers métalliques maritimes de récupération, présente beaucoup d'inertie en été et pas du tout en hivers, ce qui entraîne une consommation d'énergie quasiment constante, voir peut être en croissance; l'utilisation des appareils chauffage pour l'hiver et l'emploi des appareils de ventilation pour l'été. Face à une démarche d'économie d'énergie, la solution de container métallique n'est en effet pas la réponse adaptée pour des besoins de logements d'urgence.

Ces containers métalliques de récupération, initialement sont dépourvus de traitement acoustique. Les aménagements en logements dans ces containers n'apportent pas non plus de solutions, de qui pourraient devenir de problèmes de nuisance sonore. En effet le métal que constitue la structure principale du container, se comporterait comme une caisse de résonnance en cas de sollicitations sonores, favorisant les transmissions de bruit d'impact et aérien.

Aussi, le principe d'assemblage des containers et des modules métalliques existants, la désolidarisation par feutre souple (5) entre containers/container, ou module métal/module métal, n'est pas prévu dans la conception. Toute porte à croire que le problème acoustique n'est pas pris en considération.

Mais aussi, les modules existant de réalisations bois, le principe d'assemblage des modules entre eux et le principe de levage, se localise dans la zone de l'habitacle, de ce qui pourrait être le (A'), ne permet pas d'éviter des problèmes de point de rosé, et l'apparition de ces phénomènes sont prévisible par le non homogénéité de support. Ainsi que les tests d'étanchéité à l'air sur ce type de réalisation, risquerait d'être défavorable par ce principe d'assemblage.

Le dispositif (A) selon l'invention permet de remédier à ces inconvénients. Il comporte selon la première caractéristique, une structure (1-1') rigide, indéformable, avec cadre de contreventement (2) sur les six faces, le dispositif, dégage un volume modulable à volonté, composant de parois isolant thermo-acoustique (4), raccordable en tridimensionnel avec d'autres dispositifs par le système de raccord (11) qui permet de mettre, au niveau de l'assemblage et du raccord en tridimensionnel des éléments de structure (1) de la structure(1-1') d'un dispositif, à d'autres éléments de structure (1) des autres dispositifs. Pour répondre au problème acoustique, une mise en place de feutres souples (5), permet de désolidariser l'élément de structure (1) de la structure (1-1') d'un dispositif, suivant les modes d'assemblage (8) ou (9) (Figure 5, 6, 7) et notamment par boulonnage par des éléments (10).

Avec l'utilisation de panneau isolant thermo-acoustique (4), basé sur le principe de la boite dans une boite, non illustré, absorberait, freinerait, couperait, et feront écran à tout sollicitation sonore de nature aérienne, voir d'impact.

Aussi, réaliser entièrement en matériaux, notamment en bois, le dispositif permet d'éviter tout déperdition, ainsi que tous problèmes de points de rosé, afin de répondre aussi bien au confort d'été, que le confort d'hiver.

Et enfin, le système de raccord (11), est implanté de façon à être complètement en dehors de la zone habitacle (A') du dispositif (A), afin de préserver l'homogénéité des angles interne à la jonction des panneaux, même épaisseur de composition de parois, etc... permettrais une bonne étanchéité à l'air. Donc moins de déperdition thermique, d'où une meilleure gestion d'énergie.

Il comporte dans la variante (B) selon la première caractéristique, une structure (1-1') rigide, indéformable, avec des cadres de contreventement sur les six faces (2), un volume est conçu pour transporter des marchandises dont certains matériaux pourront être endommagés par l'enfermement en containers métalliques.

L'assemblage en vertical, en horizontal, en tridimensionnel avec d'autres dispositifs, tel que (A) / (A) ou des dispositifs (B) / (B) se font par système de raccord (11), localisé en tête et en pied de poteaux, élément de structure (1), fixé notamment par boulonnage par des éléments (10), suivant les modes d'assemblage (8) ou (9) (Figure 5, 6, 7 et de 12 à 30), notamment réalisé en métal, ou, et notamment réalisé en matériaux composites.

Selon des modes particuliers de réalisation :
- Les parois verticales (4) contiennent de l'isolant thermo-acoustique, basant sur principe de la boite dans la boite, non illustré,. Et les parois horizontales (4) contiennent de l'isolant-thermique, avec en plus un traitement étanchéité sur la face extérieure et supérieure, qui l'équivalent d'une structure pour toiture et avec toiture (0).
- Un cadre de contreventement_(2) sur les six faces assure la rigidité du dispositif (A), avec des réservations placées en (3) donnent des possibilités de créer des ouvertures, tels que portes ou fenêtres, etc...
- Le raccordement des dispositifs (A) entre eux, se fait par les modes d'assemblage (8) ou (9) et le boulonnage est assuré par l'élément (10) pour les deux cas, et ce mode d'assemblage n'a pas pour caractère limitative.
- Le raccordement des dispositifs (A) entre eux, peut avoir aussi des éléments porteurs (7) qui sont prévus ici pour supporter une structure pour toiture et avec toiture (O). Sur ces éléments porteur (7), peuvent se fixer des passerelles, des escaliers etc.. pour desservir les dispositifs qui sont raccorder verticalement et horizontalement.
- Les éléments porteurs (7) peuvent aussi être supprimé dans d'autre cas et non utilisé comme indiqué la (figure 9), Le mode de fixation de la structure de la toiture non limitatif.
- Un feutre souple (5) est mise au niveau des systèmes de raccord (11) entre deux dispositifs (A) raccordé verticalement, afin de désolidariser acoustiquement les deux dispositifs (A) (A), utilisant le feutre souple (5) comme un tampon qui absorbera tous transmissions sonores, de nature d'impact voir aérienne.
- Dans la variante, le dispositif (B), les parois verticales (6) sont composé de panneaux notamment bois avec ou sans l'isolation thermique.
- Afin de respecter les contraintes acoustique et thermique, suivant les normes en vigueur, le montage et l'assemblage individuel de chaque dispositif doit être fait par un centre agrées par l'inventeur ou ayant suivit avec succès la formation auprès d'un centre agrées par l'inventeur.

Les dessins annexés illustrent l'invention :
La figure 1 représente en coupe longitudinale, le dispositif de l'invention.
La figure 2 représente en coupe longitudinale, une variante de ce dispositif.
La figure 3 représente en coupe transversale, le dispositif de l'invention.
La figure 4 représente en coupe transversale, une variante de ce dispositif.
La figure 5 représente en coupe transversale agrandie sur le système de raccord, mode d'assemblage (8) ou (9) avec le feutre souple (5), le dispositif de l'invention.
La figure 6 représente en coupe longitudinale agrandie sur le système de raccord, mode d'assemblage (8), le dispositif de l'invention
La figure 7 représente en coupe longitudinale agrandie sur le système de raccord, mode d'assemblage (9), le dispositif de l'invention.
La figure 8 représente en coupe longitudinale, le dispositif de l'invention, avec les éléments porteurs pour la structure avec toiture (7).
La figure 9 représente en coupe longitudinale, le dispositif de l'invention, sans les éléments porteurs pour la structure avec toiture.
La figure 10 représente en axonométrie la structure (1-1'), le dispositif de l'invention, avec des cadres de contreventements (2).
La figure 11 représente en axonométrie le dispositif de l'invention (A), non limitative
Les figures de 12 à 18 et la figure 29 et non limitatives, représentent en axonométrie le système de raccord (11) en mode d'assemblage (8).
Les figures de 19 à 28 et la figure 30 et non limitatives, représentent en axonométrie le système de raccord (11) en mode d'assemblage (9).

En référence à ces dessins, le dispositif (A) comporte une structure (1-1'), étanche (0), tridimensionnel, rigidifié un contreventement par cadre (2), sur tous ses faces, l'illustration du cadre de contreventement n'as pas de caractère limitative. Il dispose des réservations prévues pour des ouvertures (3). Les parois verticales (4) sont composées avec des isolations thermo-acoustique, basant sur principe de la boite dans la boite, non illustré, afin de répondre au contraint acoustique et thermique des normes actuellement en vigueur.

Le raccordement des dispositifs (A)/(A), (B)/(B) ou (A)/(B) se fait au niveau du système de raccord (11).

Les systèmes de raccord (11) entre des dispositifs, désolidarisent des raccordements dispositif sur dispositif, par la mise en place d'un feutre souple (5).

Les modes d'assemblage (8) ou (9) sont notamment métallique ou composite assure la mise en assemblage et les raccordements verticaux, horizontaux, et tridimensionnels des dispositifs (A) notamment par serrage et boulonnage avec l'élément (10), ne sont pas à caractère limitative.

Dans la forme de réalisation selon la (figure 8), une structure porteuse (7) supplémentaire est ajoutée ici pour porter une structure pour toiture et avec toiture (0) du groupement des dispositifs qui sont raccordés entre eux. Et sur ces mêmes éléments porteur (7), peuvent se fixer des passerelles, des escaliers etc.. pour desservir les dispositifs qui sont raccordés verticalement et horizontalement.

Selon une variante illustrée par la (figure 9), cette couverture peut être portée et fixée directement sur le dispositif, par le système de raccord. Les éléments de fixations ne sont pas illustrés ici.

Suivant la variante, destinée aux transports, les parois (6) verticales et horizontales en bois, répondent au contraints et norme de transport de marchandise en vigueurs.

A titre d'exemple non limitatif, le dispositif aura des dimensions suivant : Sa largeur extérieure est inférieure ou égale 2,55 mètres. Sa longueur extérieure est comprise entre 6,00 mètres et 16,50 mètres ou pouvant être inférieur à 6 mètres. Sa hauteur extérieure est inférieure ou égal à 3,00 mètres, Son poids total est en dessous de 40T. Il comporte un volume d'espace structurable en zones architecturales, où s'organisent des espaces jour/nuits ou zone de vie, de repos, et de travail, etc...

Le dispositif selon l'invention peut être posé en rez-de-chaussée suivant le système de raccord (11), localisé en pied de poteaux, des éléments de structure (1) de la structure(1-1'), permettant de fixer notamment sur une dalle béton, notamment sur des massifs de fondation, non illustré, suivant les modes d'assemblage (8) ou (9), réalisé en métal, ou, et notamment réalisé en matériaux composites, consistant à raccorder par boulonnage par des éléments (10).

Le dispositif selon l'invention est destiné aux logements pour étudiants, aux logements sociaux, aux logements pour personnes âgées ou à mobilité réduites, à l'habitation en zones sinistrés, dans le cadre d'une architecture de l'urgence, aux aménagements et structuration d'espace architecturaux à échelle humain, Mais aussi aux logements à proximité des zones exposées aux séismiques. Grâce à la souplesse au niveau du système de raccord (11) qui peut subir des éventuelles déformations, tout en préservant la zone de l'habitacle (A') hors du danger pour ses occupants.

Le dispositif selon l'invention une variante (B) est destinée au transport de marchandise, par des moyens actuels et futurs, dont certaine marchandise nécessite des critères spécifiques de conservation.

## Revendications

1. Dispositif (A), étanche, transportable, renfermant un volume d'espace modulable suivant les besoins des utilisateurs pour des aménagements des espaces architecturaux, le dispositif comprenant des parois contenant de l'isolation thermo-acoustique (4) basé sur principe de la boîte dans la boîte et comportant une structure (1-1') comprenant des poteaux (1), une étanchéité (0), des cadres de contreventement (2) sur toutes les faces du dispositif, ainsi que des réservations d'ouverture (3), le dispositif disposant de systèmes de raccord (11), localisés en tête et en pied des poteaux (1) de la structure (1-1'), permettant au dispositif d'être raccordé verticalement et horizontalement avec d'autres dispositifs, et permettant de fixer une structure pour grutage et une structure pour toiture, le dispositif permettant de raccorder et d'assembler en tridimensionnel des poteaux (1) du dispositif à d'autres poteaux (1) d'autres dispositifs, **caractérisé en ce qu'**il comporte des feutres souples (5), mis en place dans les systèmes de raccord et adaptés à désolidariser le raccord de deux poteaux (1) de la structure (1-1') de deux dispositifs raccordés.

2. Dispositif selon la revendication 1, **caractérisé en ce que** le dispositif comporte des éléments porteurs (7) adaptés pour supporter une structure pour toiture et avec toiture recouvrant des dispositifs assemblés verticalement et horizontalement par le système de raccord (11), et ces mêmes éléments porteur (7) étant adaptés à fixer des passerelles ou des escaliers.

3. Dispositif selon la revendication 1, **caractérisé en ce qu'**il présente un volume d'espace fixe et prédéfini, permettant d'entreposer et de transporter de la marchandise, par des moyens actuels, le dispositif ayant des dimensions suivantes : sa largeur extérieure est inférieure ou égale à 2,55 mètres ; sa longueur extérieure est comprise entre 6,00 mètres et 16,50 mètres ; sa hauteur extérieure est inférieure ou égale à 3,00 mètres, son poids total est en dessous de 40T.

## Patentansprüche

1. Dichte, transportfähige Vorrichtung (A), welche ein, je nach den Bedürfnissen der Benutzer zur Gestaltung architektonischer Räume, modulierbares Raumvolumen einschließt, wobei die Vorrichtung Wände umfasst, die eine thermoakustische Isolierung (4) enthalten, die auf dem Verschachtelungsprinzip basiert, eine Struktur (1-1') umfassend, welche Pfosten (1), eine Abdichtung (0), Aussteifungsrahmen (2) auf allen Seiten der Vorrichtung, sowie Öffnungsfreilassungen (3) enthält, wobei die Vorrichtung über Verbindungssysteme (11) verfügt, welche sich am Kopf und am Fuß der Pfosten (1) der Struktur (1-1') befinden, welche es der Vorrichtung ermöglichen, vertikal und horizontal mit anderen Vorrichtungen verbunden zu werden, und es ermöglichen, eine Struktur für Krananlagen und eine Struktur für ein Dach zu befestigen, wobei es die Vorrichtung ermöglicht, Pfosten (1) der Vorrichtung mit anderen Pfosten (1) anderer Vorrichtungen zu dreidimensional verbinden und zusammenzusetzen, **dadurch gekennzeichnet, dass** sie weiche Filze (5) umfasst, die in den Verbindungssystemen angebracht werden und ausgeführt sind, um die Verbindung der beiden Pfosten (1) der Struktur (1-1') zweier verbundener Vorrichtungen voneinander zu trennen.

2. Vorrichtung nach Anspruch 1, **dadurch gekennzeichnet, dass** die Vorrichtung Trägerelemente (7) umfasst, die ausgeführt sind, um eine Struktur für ein Dach zu tragen, und mit einem Dach, welches durch das Verbindungssystem (11) vertikal und horizontal zusammengesetzte Vorrichtungen abdeckt, und diese selben Trägerelemente (7) ausgeführt sind, um Laufstege oder Treppen zu befestigen.

3. Vorrichtung nach Anspruch 1, **dadurch gekennzeichnet, dass** sie ein fixes und vorbestimmtes Raumvolumen aufweist, welches es ermöglicht, Waren durch gegenwärtige Mittel einzulagern und zu transportieren, wobei die Vorrichtung folgende Abmessungen aufweist: ihre äußere und innere Breite ist kleiner oder gleich 2,55 Meter; ihre äußere Länge liegt zwischen 6,00 Metern und 16,50 Metern; ihre äußere Höhe ist kleiner oder gleich 3,00 Meter; ihr Gesamtgewicht liegt unter 40 t.

## Claims

1. A transportable impermeable device (A) enclosing a volume of space that can be modulated according to the requirements of the users for arrangements of architectural spaces, the device comprising walls containing thermoacoustic insulation (4) based on the principle of box in box and comprising a structure (1-1') comprising posts (1), sealing (0), bracing frames (2) on all the faces of the device, and opening recesses (3), the device having localised connection systems (11) at the head and foot of the posts (1) of the structure (1-1'), enabling the device to be connected vertically and horizontally with other devices, and making it possible to fix a structure for handling by crane and a structure for a roof, the device making it possible to connect and assemble, three-dimensionally, posts (1) of the device to other posts (1) of other devices, **characterised in that** it comprises flexible felts (5) fitted in the connection systems and suitable for disconnecting the connection of two posts (11) of the structure (1-1') of two connected devices.

2. The device according to claim 1, **characterised in that** the device comprises bearing elements (7) suitable for supporting a structure for a roof and with a roof covering devices assembled vertically and horizontally by the connection system (11), and these same bearing elements (7) being suitable for fixing passageways or staircases.

3. The device according to claim 1, **characterised in that** it has a fixed and predefined space volume, making it possible to store and transport goods, by current means, the device having the following dimensions: its external width is less than or equal to 2,55 metres; its external length is between 6,00 metres and 16,50 metres; its external height is less than or equal to 3,00 metres, its total weight is below 40 t.
